# EUROPÄISCHE PATENTSCHRIFT

(11) **EP 0 290 796 B1**
(45) Veröffentlichungstag und Bekanntmachung des Hinweises auf die Patenterteilung: **16.12.1992**
(21) Anmeldenummer: 88105756.6
(22) Anmeldetag: 12.04.1988
(51) Int. Cl.: B66F 13/00, B66F 9/08

(54) **Hubförderer, insbesondere Palettierer**
Lifting device, especially palletizer
Dispositif de levage, spécialement palettiseur

(30) Priorität: 13.05.1987 DE 3715888
(43) Veröffentlichungstag der Anmeldung: 17.11.1988
(73) Patentinhaber: Focke & Co. (GmbH & Co.), 27283 Verden (DE)
(72) Erfinder: Focke, Heinz, D-2810 Verden (DE); Holloch, Johannes, D-2815 Langwedel (DE)
(74) Vertreter: Bolte, Erich, Dipl.-Ing.

(56) Entgegenhaltungen:
- EP-A- 0 102 514
- WO-A-84/00027
- DE-U- 7 934 124

## Beschreibung

Die Erfindung betrifft einen Hubförderer, insbesondere Palettierer, gemäß Oberbegriff des Anspruchs 1.

Aus der DE-U-79 34 124 ist eine gattungsgemäße Hebevorrichtung bekannt, bei der die Lasten durch manuelles Betätigen einer Kurbel, die in einer Antriebseinrichtung angeordnet ist, gehoben bzw. gesenkt werden. Zahnriemen dienen zur Kraftübertragung und sind mit ihren beiden Enden an einem Lastträger befestigt. Diese Hebevorrichtung ist jedoch nur mit Hilfe von Bedienungspersonal einsetzbar. In der automatisierten Fertigung ist der Hubförderer jedoch als sogenannter Roboter erhöhten Belastungen ausgesetzt. Im Bereich der Verpackungstechnik wird er zunehmend als Palettierer eingesetzt zur Aufnahme von (Groß-)Packungen bzw. Kartons von einer unteren Ebene, insbesondere von einem Zuförderer, und zur selbsttätigen Übergabe an eine oder mehrere Paletten. Der Betrieb eines derartigen Hubförderers ist in der Regel stoßweise. Dementsprechend stoßweise wird der mit dem Lastträger einerseits und einem Antrieb andererseits verbundene Zahnriemen belastet, wobei die Belastung des Zahnriemens besonders kritisch ist im Bereich seines Anschlusses am Lastträger. Dort besteht die Gefahr, daß nach längerem Betrieb und entsprechender Ermüdung des Zahnriemenmaterials der Zahnriemen regelrecht ausreißt.

Der vorliegenden Erfindung liegt daher die Aufgabe zugrunde, eine dauerhaft stoßsichere Verbindung zwischen dem Zahnriemen einerseits und dem Lastträger andererseits zu schaffen.

Diese Aufgabe wird erfindungsgemäß durch die Merkmale des Anspruchs 1 gelöst.

Erfindungsgemäß werden also die Enden des Zahnriemens jeweils über einen Teil eines Zahnrades d.h. ein Zahnradsegment, vorzugsweise über ein halbes Zahnrad, am Führungsblock des Lastträgers verankert. Die Zahnriemenenden werden dabei jeweils über die Zahnfläche des Zahnradsegments oder Verankerungs-Zahnrades hinweggeführt unter formschlüssigem Eingriff der komplementären Verzahnungen von Zahnriemen und Zahnrad. Dadurch wird eine äußerst günstige Kraftübertragung möglich, nämlich Verteilung auf mehrere Verankerungsstellen.

Bei entsprechender Breite des Zahnriemens sind die Verankerungs-Zahnräder bzw. Verankerungs-Zahnradsegmente als Zahnwalzen bzw. Zahnwalzensegmente ausgebildet.

Die Haltelaschen gemäß den Ansprüchen 2 und 3 haben im wesentlichen nur die Funktion, zu verhindern, daß die Zahnriemenenden von den zugeordneten Verankerungs-Zahnrädern bzw. -Zahnwalzen herunterfallen. Nennenswerte Zugkräfte müssen hier nicht aufgenommen werden.

Die Maßnahmen nach den Ansprüchen 4 und 5 ermöglichen gleichzeitig mehrere Einstellungen:
- Eine kantengleiche Belastung des Zahnriemens, welche insbesondere wichtig ist bei einem relativ breiten Zahnriemen; und
- die Zahnriemenspannung.

Die erfindungsgemäße Ausbildung der Befestigung des Zahnriemens am Lastträger zeichnet sich darüber hinaus durch eine äußerst kurze bzw. kompakte Bauweise aus.

Ein Ausführungsbeispiel der Erfindung wird nachfolgend anhand der Zeichnungen näher erläutert. Es zeigen:
- Fig. 1: einen Hubförderer in Seitenansicht unter besonderer Darstellung des Anschlusses des Zahnriemens am Lastträger;
- Fig. 2: ein Detail des Hubförderers nach Fig. 1, nämlich den Anschluß des Zahnriemens am Lastträger in Seitenansicht und in vergrößertem Maßstab; und
- Fig. 3: das in Fig. 2 dargestellte Detail des Hubförderers in Draufsicht und ebenfalls vergrößertem Maßstab.

Der in Fig. 1 dargestellte Hubförderer umfaßt einen auf-und abbewegbaren Lastträger in Form eines gelenkigen Schwenkarms 16, an dessen freiem Ende nicht dargestellte Mittel zum Erfassen von Gegenständen, z.B. ZigarettenGroßgebinden, angeordnet sind, wobei die Auf- und Ab- bzw. Hub- und Senkbewegung des Schwenkarms 16 längs einer Vertikalführung erfolgt, die in Form aufrechter Führungssäulen 19 ausgebildet ist. Konkret sind zwei Führungssäulen 19 vorgesehen, die innerhalb eines Rahmens angeordnet sind, von dem lediglich der Sockel 18 und Kopf 25 dargestellt ist.

Die Hub- und Senkbewegung des Schwenkarms 16 längs der aufrechten Führungssäule 19 erfolgt durch einen gesonderten Antrieb 13, der im Kopf 25 des Rahmens angeordnet ist, wobei die Verbindung zwischen diesem Antrieb 13 und dem Schwenkarm 16 durch einen Zahnriemen 14 hergestellt ist, der über ein dem Antrieb 13 zugeordnetes Ritzel 15 einerseits und eine im Sockel 18 des Rahmens drehbar gelagerte Zahnscheibe 17 andererseits herumgeführt ist und dessen freie Enden 10 bzw. 11 jeweils an einem Führungsblock 26 des Schwenkarms 16 angeschlossen sind. Die Hub- und Senkbewegung des Führungsblocks 26 bzw. Schwenkarms 16 ist in Fig. 1 mit dem Doppelpfeil 12 dargestellt. Der Schwenkarm 16 ist um eine Achse 33 verschwenkbar, die sich parallel zu den aufrechten Führungssäulen 19 erstreckt. Die Schwenkbewegung des Schwenkarms 16 um die Achse 33 wird durch einen dieser zugeordneten Schwenkantrieb 36, vorzugsweise Elektroantrieb, bewirkt.

Der dargestellte Hubförderer steht mit dem Sockel 18 auf einem horizontalen Boden 37.

Von besonderer Bedeutung ist - wie bereits eingangs dargelegt - der Anschluß der freien Zahnriemenenden 10, 11 am Führungsblock 26. Die Zahnriemenenden 10, 11 sind zu diesem Zweck jeweils über eine am Führungsblock 26 befestigte halbe Zahnwalze 20 bzw. 21 geführt unter formschlüssigem Eingriff der komplementären Verzahnungen von Zahnriemen 14 und Zahnwalzensegment 20 bzw. 21. Bei geringerer Breite des Zahnriemens 14 werden statt der Zahnwalzensegmente 20, 21 schmalere Zahnradsegmente als Verankerungselemente verwendet. Die Zahnriemenenden 10, 11 werden also über die Zahnflächen der halben Zahnwalzen 20, 21 hinweggeführt, wodurch eine sehr günstige Kraftübertragung erreicht wird unter Verteilung auf mehrere Verankerungsstellen.

Die halben Zahnwalzen 20, 21 sind an der Ober- und Unterseite des Führungsblocks 26 befestigt, und zwar derart, daß ihre Zahnflächen einander zugekehrt sind. Die Befestigung der halben Zahnwalzen 20, 21 am Führungsblock 26 erfolgt dabei jeweils über einen Lagerbock 27, 28, und zwar unter Zwischenschaltung von Zahnriemen-Spann- und Einstellelementen, auf die weiter unten noch näher eingegangen wird unter Hinweis auf Fig. 2 und 3.

Gehalten werden die Zahnriemenenden 10, 11 an den jeweils zugeordneten halben Zahnwalzen 20, 21 durch seitlich am Lagerbock 27 bzw. 28 angeschraubte (Befestigungsschrauben 38) Haltelaschen 23, wobei diesen Haltelaschen 23 im wesentlichen nur die Funktion haben zu verhindern, daß die Zahnriemenenden 10, 11 von den zugeordneten halben Zahnwalzen 20, 21 herunterfallen. Nennenswerte Zugkräfte müssen durch die Haltelaschen 23 nicht aufgenommen werden. Die Haltelaschen 23 sind jeweils den äußersten freien Enden des Zahnriemens 14 zugeordnet. Dementsprechend beträgt der wirksame Umschwingungswinkel der Zahnriemenenden 10, 11 um die jeweils zugeordneten halben Zahnwalzen 20, 21 180 Grad. Dieser Umschwingungswinkel ist für eine stoßsichere Verbindung zwischen Zahnriemen 14 und Führungsblock 26 mehr als ausreichend. Bei kleineren Ausführungen, insbesondere bei kleineren Lasten, genügen auch Umschwingungswinkel von weniger als 180 Grad. Der Umschwingungswinkel sollte jedoch vorzugsweise stets größer als 90 Grad sein.

Die Lagerböcke 27, 28 sind, wie die Fig. 2 und 3 erkennen lassen, jeweils als rechteckförmige Lagerplatten ausgebildet, die im Abstand vom Führungsblock 26 angeordnet sind, und zwar über die bereits erwähnten Zahnriemen-Spann- und Einstellelemente. Diese sind jeweils definiert durch eine Spannschrauben-Anordnung 29, 30, 31 und 32, wobei bei dem dargestellten Ausführungsbeispiel jedem Lagerbock 27, 28 jeweils vier an den Ecken eines gedachten Rechtecks angeordnete Spannschrauben-Anordnungen zugeordnet sind. Die Spannschrauben-Anordnungen 29, 30, 31 und 32 werden jeweils gebildet durch eine am Führungsblock 26 eingeschraubte Spannschrauben-Gewindehülse 35 und eine dieser zugeordnete, durch den Lagerbock 27 bzw. 28 hindurchgeführte Spannschraube 34, die durch eine Mutter 39 konterbar ist. Zwei Spannschrauben-Anordnungen, nämlich die Spannschrauben-Anordnungen 29 und 30, liegen in der Ebene des Zahnriemens 14 (siehe Fig. 2 und 3), während die beiden anderen Spannschrauben-Anordnungen, nämlich Spannschrauben-Anordnungen 31, 32, im Umschlingungsbereich der Zahnriemenenden 10 bzw. 11 angeordnet sind, und zwar jeweils den Haltelaschen 23 näherliegend.

## Patentansprüche

1. Hubförderer für Lasten, insbesondere Palettierer für stapelbare Gegenstände, mit einem auf- und abbewegbaren Lastträger (16), insbesondere einem gelenkigen Schwenkarm (16), an dessem freien Ende Mittel zum Erfassen der Gegenstände angeordnet sind, wobei die Auf- und Ab- bzw. Hub- und Senkbewegung des Lastträgers längs einer Vertikalführung (10), insbesondere längs aufrechter Säulen (19), erfolgt und mit einem Antrieb (13) für die Hub- und Senkbewegung des Lastträgers am oberen oder unteren Ende der Vertikalführung (19), wobei die Verbindung zwischen dem Antrieb (13) und dem Lastträger (16) durch einen Zahnriemen (14) hergestellt ist, der über ein dem Antrieb (13) zugeordnetes Ritzel (15) einerseits und eine an dem der Antriebsseite gegenüberliegenden Ende der Vertikalführung (19) drehbar gelagerte Zahnscheibe (17) andererseits herumgeführt ist und dessen freie Enden (10, 11) jeweils an einem Führungsblock (26) des Lasträgers angeschlossen sind, **dadurch gekennzeichnet,** daß der Anschluß der Zahnriemenenden (10, 11) am Führungsblock (26) des Lastträgers (16) jeweils über ein am Führungsblock (26) befestigtes Zahnradsegment (20, 21), insbesondere ein halbes Zahnrad, geführt ist unter formschlüssigem Eingriff der komplementären Verzahnungen von Zahnriemen und Zahnrad, wobei bei entsprechender Breite des Zahnriemens (14) die Zahnradsegmente als Zahnwalzen bzw. Zahnwalzensegmente (20, 21) ausgebildet sind.

2. Hubförderer nach Anspruch 1, dadurch gekennzeichnet, daß die Zahnriemenenden (10, 11) an der zugeordneten Zahnrad-bzw. Zahnwalzensegmenten (20, 21) jeweils durch Haltelaschen (23, 24) gehalten sind.

3. Hubförderer nach Anspruch 2, dadurch gekennzeichnet, daß die Haltelaschen (23, 24) an den freien Enden des Zahnriemens (14) angreifen.

4. Hubförderer nach einem der Ansprüche 1 bis 3, dadurch gekennzeichnet, daß die Zahnradsegmente bzw. -Zahnwalzensegmente (20, 21) jeweils an einem Lagerbock (27, 28) befestigt sind, welche über Zahnriemen-Spann- und Einstellelemente (29, 30, 31, 32) am Führungsblock (26) des Lastträgers (16) angeschlossen sind.

5. Hubförderer nach Anspruch 4, dadurch gekennzeichnet, daß der Lagerbock (27, 28), an dem das Zahnradsegment bzw. -Zahnwalzensegment (20, 21) befestigt ist, in Richtung der Hub- und Senkbewegung (12) des Führungsblocks (26) verstellbar an diesem angeschlossen ist, vorzugsweise über vier Spannschrauben-Anordnungen (29, 30, 31, 32), von denen zwei Spannschrauben-Anordnungen (29, 30) in der Ebene des Zahnriemens (14) angeordnet sind.

6. Hubförderer nach Anspruch 4 oder 5, dadurch gekennzeichnet, daß die Haltelaschen (23, 24) am Lagerbock (27, 28) für das Zahnrad- bzw. Zahnwalzensegment (20, 21) befestigbar sind.

## Claims

1. Lifter for loads, in particular a palletiser for stackable objects, comprising a load carrier (16) which can be moved up and down, in particular an articulated swivel arm (16) on whose free end means are arranged for seizing the objects, the up and down or lifting and lowering movement of the load carrier being effected along a vertical guide (10), in particular along upright columns (19), and a drive (13) for the lifting and lowering movement of the load carrier at the upper or lower end of the vertical guide (19), the connection between the drive (13) and the load carrier (16) being made by a toothed belt (14) which on one side is passed around a pinion (15) allocated to the drive (13) and on the other side is passed around a toothed disc (17) rotatably mounted on the end of the vertical guide (19) opposite the drive side and whose free ends (10, 11) are each attached to a guide block (26) of the load carrier, characterised in that the toothed-belt ends (10, 11) are attached to the guide block (26) of the load carrier (16) by in each case passing them over a toothed-wheel segment (20, 21), in particular a toothed half-wheel, fixed to the guide block (26), while the complementary toothed systems of toothed belt and toothed wheel engage positively, the toothed-wheel segments, with the toothed belt (14) an appropriate width, being designed as toothed rollers or toothed-roller segments (20, 21).

2. Lifter according to Claim 1, characterised in that the toothed-belt ends (10, 11) are each held on the associated toothed-wheel or toothed-roller segments (20, 21) by retaining straps (23, 24).

3. Lifter according to Claim 2, characterised in that the retaining straps (23, 24) act on the free ends of the toothed belt (14).

4. Lifter according to one of Claims 1 to 3, characterised in that the toothed-wheel segments or toothed-roller segments (20, 21) are each fixed to a mounting support (27, 28) attached to the guide block (26) of the load carrier (16) via toothed-belt clamping and adjusting elements (29, 30, 31, 32).

5. Lifter according to Claim 4, characterised in that the mounting support (27, 28), to which the toothed-wheel segment or toothed-roller segment (20, 21) is fixed, is attached to the guide block (26), in such a way that it is adjustable in the direction of the lifting and lowering movement (12) of the guide block (26), preferably via four clamping-screw arrangements (29, 30, 31, 32) of which two clamping-screw arrangements (29, 30) are arranged in the plane of the toothed belt (14).

6. Lifter according to Claim 4 or 5, characterised in that the retaining straps (23, 24) can be fixed to the mounting support (27, 28) for the toothed-wheel or toothed-roller segment (20, 21).

## Revendications

1. Transporteur élévateur de charges, en particulier palettiseur d'objets gerbables, comportant un porte-charge (16) pouvant monter et descendre, en particulier un bras pivotant articulé (16), à l'extrémité libre duquel sont placés des moyens de saisie des objets, le mouvement de montée et descente ou d'élévation et abaissement du porte-charge se faisant le long d'un guidage vertical (19), en particulier le long de colonnes (19), et un dispositif moteur (13) pour le mouvement d'élévation et abaissement du porte-charge à l'extrémité supérieure ou inférieure du guidage vertical (19), la liaison entre ce dispositif moteur (13) et le porte-charge (16) étant réalisée par une courroie dentée (14) qui passe d'une part sur un pignon (15) adjoint au dispositif moteur (13) et d'autre part sur une poulie dentée (17) montée tournante à l'extrémité du guidage vertical (19) opposée au côté moteur et dont les extrémités libres (10, 11) sont jointes à un bloc de guidage (26) du porte-charge, caractérisé par le fait que les extrémités (10, 11) de la courroie dentée sont jointes chacune au bloc de guidage (26) du porte-charge (16) par l'intermédiaire d'un secteur de roue dentée (20, 21), en particulier d'une demiroue dentée, fixé au bloc de guidage (26), avec engrènement des dentures complémentaires de la courroie dentée et de la roue dentée, les secteurs de roue dentée étant, en cas de largeur conséquente de la courroie dentée (14), des cylindres dentés ou des secteurs de cylindre denté (20, 21).

2. Transporteur élévateur selon la revendication 1, caractérisé par le fait que les extrémités (10, 11) de la courroie dentée sont tenues chacune sur le secteur de roue dentée ou de cylindre denté associé (20, 21) par une éclisse (23, 24).

3. Transporteur élévateur selon la revendication 2, caractérisé par le fait que les éclisses (23, 24) agissent sur les extrémités libres de la courroie dentée (14).

4. Transporteur élévateur selon l'une des revendications 1 à 3, caractérisé par le fait que les secteurs de roue dentée ou de cylindre denté (20, 21) sont fixés chacun à un support (27, 28) qui est joint au bloc de guidage (26) du porte-charge (16) par l'intermédiaire d'éléments de tension et de réglage de la courroie dentée (29, 30, 31, 32).

5. Transporteur élévateur selon la revendication 4, caractérisé par le fait que le support (27, 28) auquel est fixé le secteur de roue dentée ou de cylindre denté (20, 21) est joint au bloc de guidage (26) de manière mobile dans la direction du mouvement d'élévation et abaissement (12) de celui-ci, de préférence par l'intermédiaire de quatre dispositifs à vis de tension (29, 30, 31, 32) dont deux (29, 30) sont placés dans le plan de la courroie dentée (14).

6. Transporteur élévateur selon l'une des revendications 4 et 5, caractérisé par le fait que les éclisses (23, 24) sont fixables au support (27, 28) du secteur de roue dentée ou de cylindre denté (20, 21).
